# EUROPÄISCHE PATENTSCHRIFT

(11) **EP 0 475 890 B1**
(45) Veröffentlichungstag und Bekanntmachung des Hinweises auf die Patenterteilung: **14.06.1995**
(21) Anmeldenummer: 91810636.0
(22) Anmeldetag: 13.08.1991
(51) Int. Cl.: B41F 9/10, B41F 33/00

(54) **Wischvorrichtung für den Plattenzylinder einer Stichtiefdruckmaschine**
Wiping device for the plate cylinder of a gravure printing machine
Dispositif d'essuyage pour le cylindre de plaque d'une machine d'impression en creux

(30) Priorität: 17.08.1990 CH 2682/90
(43) Veröffentlichungstag der Anmeldung: 18.03.1992
(73) Patentinhaber: DE LA RUE GIORI S.A., 1003 Lausanne (CH)
(72) Erfinder: Lindner, Georg Johann, W-8707 Veitshöchheim (DE); Zelfel, Hans-Jürgen, W-8700 Würzburg (DE); Schaede, Johannes Georg, W-8700 Würzburg (DE)
(74) Vertreter: Jörchel, Dietrich R.A.

(56) Entgegenhaltungen:
- EP-A- 0 357 825
- DE-A- 3 408 072
- GB-A- 0 793 790
- US-A- 3 783 781
- SOVIET INVENTIONS ILLUSTRATED Section P/Q,week 8312,04 Mai 1983, Derwent Publications Ltd.,& SU A 927566 (VEB POLYG; LEIPZIG) 24 Juni 1977.
- PATENT ABSTRACTS OF JAPAN, vol. 14, no. 140 (M-950)(4083) 16 März 1990; & JP A 02 008055 (NIPPON BALDWIN K.K.) 11 Januar 1990.

## Beschreibung

Die Erfindung bezieht sich auf eine Wischvorrichtung für den Plattenzylinder einer Stichtiefdruckmaschine gemäss dem Oberbegriff des Anspruchs 1.

Eine derartige Wischvorrichtung ist aus der GB-A- 793 790 bekannt; dabei ist die geometrische Anordnung, wonach die Schwenkachse der Wanne näherungsweise in derjenigen, durch die Wischzylinderdrehachse gehenden Ebene liegt, die parallel zu der durch die Berührungsstelle zwischen Wischzylinder und Plattenzylinder gehenden Tangentialebene dieser beiden Zylinder ist, lediglich der Zeichnung zu entnehmen. Diese Wanne ist mittels einer ortsfesten Achse im Vorrichtungsgestell gelagert, und die von der Stellvorrichtung in Form einer Schraubenspindel auf den Wischzylinder ausgeübte Kraft wird mittels einer Schraubenfeder übertragen.

Aus dem Dokument Soviet Inventions Illustrated, P/Q, Woche 8312, 04 Mai 1983, Derwent Publications Ltd., London GB, & SU-A-927566 (VEB Polygraph, Leipzig) 24 Juni 1977) ist eine Reinigungsvorrichtung für den Plattenzylinder einer lithographischen Druckmaschine bekannt; bei dieser Vorrichtung kann der Reinigungszylinder mit der Wanne durch ein Stellglied gegen den Plattenzylinder gedrückt werden, wobei, wie der Zeichung des Dokuments zu entnehmen, die Wirkungsrichtung der von der Stellvorrichtung ausgeübten Kraft wenigstens näherungsweise senkrecht auf der Verbindungslinie zwischen der Schwenkachse der Wanne und dem Angriffspunkt der Stellvorrichtung steht.

Bei einer Einrichtung zur Kontrolle des Anpressdrucks einer Rakel gegen einen Tiefdruckzylinder ist es bekannt (US-A- 3 783 781), ein Druckregelsystem vorzusehen, welches ein den Istwert des Anpressdrucks messendes Kraftmessgerät und einen durch einen Motor verstellbaren Rakelträger aufweist, wobei dieser Motor durch das Kraftmessgerät so gesteuert wird, dass der Anpressdruck auf einem vorgehbaren Sollwert konstant gehalten wird.

Um bei Stichtiefdruckmaschinen eine einwandfreie Wischung des Plattenzylinders zu gewährleisten, ist ein möglichst konstanter Anpressdruck des Wischzylinders während des Betriebs der Druckmaschine wesentlich. Dieser Anpressdruck kann sich im Laufe des Betriebs aufgrund der nicht konstant bleibenden Betriebsbedingungen ändern, insbesondere durch Erwärmung der Druckplatten und des Wischzylinders sowie durch Abnutzung der Wischzylinderoberfläche.

Der Erfindung liegt die Aufgabe zugrunde, eine Wischvorrichtung zu schaffen, bei welcher der Anpressdruck, mit dem der Wischzylinder am Plattenzylinder anliegt, genauer und leichter als bisher, insbesondere während des Druckbetriebs, einstellbar und gleichförmig über die gesamte Zylinderlänge ist und welche auf einfache Weise eine ständige direkte Messung des Anpressdrucks und damit eine Druckregelung ermöglicht, wobei die Reibungskräfte zwischen Wisch- und Plattenzylinder die Druckmessung möglichst nicht oder nur unbedeutend beeinträchtigen.

Diese Aufgabe wird erfindungsgemäss durch die im Anspruch 1 angegebenen Merkmale gelöst.

Dadurch wird, unter Berücksichtigung des Antriebsmoments des Wischzylinders, erreicht, dass die im allgemeinen veränderlichen Reibungskräfte zwischen Wischzylinder und Plattenzylinder die Druckmessung nur unbedeutend oder gar nicht beeinflussen und die in Pendellagern kippbare Wanne mitsamt dem Wischzylinder auch während des Betriebs auf einfache Weise zum Konstanthalten des Anpressdrucks ohne weiteres verstellt werden kann, wobei die von der Stellvorrichtung ausgeübte Kraft mittels eines Kraftmessgeräts direkt messbar ist.

Vorzugsweise lässt sich mit der Wischvorrichtung nach der Erfindung eine Regelung des Anpressdrucks durchführen, indem ein den Istwert des Anpressdrucks messendes Kraftmessgerät vorgesehen ist und die Stellvorrichtung zusammen mit diesem Kraftmessgerät ein Druckregelsystem bildet, das den Anpressdruck des Wischzylinders während des Betriebs auf einem vorgebbaren Sollwert konstant hält.

Ferner ist die Anordnung vorzugsweise so getroffen, dass die Anpresskraft durch seitliche Stellstangen auf die Wanne übertragen wird und dass das dem Wischzylinder abgewandte Ende jeder Stellstange an einem Gleitstück angelenkt ist, das sich auf einem Widerlager abstützt, dessen Auflagefläche mit der Längsachse der Stellstangen einen spitzen Winkel bildet; dieses Gleitstück ist auf der Auflagefläche durch einen Stellmotor verschiebbar. Vorzugsweise wird ein Teil jeder Stellstange durch einen Hydraulikzylinder gebildet, der mit vorgebbarem Druck beaufschlagt ist und zum Anstellen und Abstellen des Wischzylinders und zur Grobeinstellung des Anpressdrucks dient; die Position des Gleitstücks definiert dann die Druckfeineinstellung.

Weitere zweckmässige Ausgestaltungen der Wischvorrichtung nach der Erfindung ergeben sich aus den abhängigen Ansprüchen.

Die Erfindung wird anhand der Zeichnung an einem Ausführungsbeispiel näher erläutert. Es zeigen :
Figur 1 eine schematische Seitenansicht einer Wischvorrichtung nach der Erfindung und
Figur 2 eine schematische Ansicht der Rückseite der Wanne im Sinne des Pfeils II nach Figur 1 mit geschnittenen Lagerteilen für die Schwenkachse.

Nach Figur 1 und 2 wirkt der Plattenzylinder 1 einer nicht weiter dargestellten Stichtiefdruckmaschine mit dem Wischzylinder 2 der Wischvorrichtung zusammen. Der Wischzylinder 2 taucht teilweise in eine mit einer Reinigungsflüssigkeit gefüllte Wanne 4 ein und ist mit seinen Zapfen 3 konzentrisch in Lagern 3a, die in den gegenüberliegenden Seitenwänden 4a der Wanne 4 montiert sind, gelagert. Die Lager 3a sind vorzugsweise Pendellager mit Gleitlagern. Die Pendellager vermeiden ein Verkanten der Gleitlager und ermöglichen einen Ausgleich bei einer Schrägstellung der Zapfen 3 infolge einer Durchbiegung des Wischzylinders 2. In dieser Wanne 4 befinden sich ausserdem noch übliche, schematisch dargestellte Reinigungselemente in Form von Rakeln 16 und Bürsten 17, die an der Wischzylinderoberfläche anliegen und diese von Farbe säubern. Plattenzylinder 1 und Wischzylinder 2 haben die gleiche Drehrichtung F1 bzw. F2, das heisst also an der Berührungsstelle entgegengesetzte Umfangsgeschwindigkeiten.

Die Wanne 4 ist im betrachteten Beispiel auf einem Schlitten 20 installiert, der auf einem Gestell 18 der Druckmaschine zwischen einer in Figur 1 gezeigten Arbeitsstellung, in welcher der Wischzylinder 2 am Plattenzylinder 1 anliegt, und einer Ausserbetriebstellung verschiebbar ist, in welcher der Wischzylinder 2 vom Plattenzylinder 1 abgerückt ist. Auf dem Schlitten 20 befestigte Trägerteile 20a dienen zur Abstützung des Bodens der Wanne 4, wenn diese abgerückt wird. Auf die Verschiebbarkeit des Schlittens 20 wird später noch eingegangen.

In der Arbeitsstellung des Wischzylinders 2 ist die Wanne 4 um eine Schwenkachse 6, die im unteren Bereich der Wannenrückseite liegt, kippbar gelagert. Diese Schwenkachse 6 ist in derjenigen, durch die Wischzylinderdrehachse gehenden Ebene T' angeordnet, die parallel zu der durch die Berührungsstelle zwischen Wischzylinder 2 und Plattenzylinder 1 gehenden Tangentialebene T ist; dabei weist die Bewegungsrichtung des Wischzylinderumfangs an der Berührungsstelle, wie durch die Drehrichtung F2 angedeutet, nach unten, also ungefähr zur Schwenkachse 6.

Zur Lagerung des Wischzylinders 2 dienen ein als Pendellager ausgebildetes Lager 15 mit einem in der Lageröffnung 15a sitzenden Zapfen 6a sowie zwei beiderseits dieses Lagers 15 an der Wanne 4 vorgesehenen Stützrollen 22, die sich frei abrollbar auf schrägen Lagerflächen 23 abstützen. Das Lager 15 steht an der Rückseite der Wanne 4 vor und erstreckt sich, wie in Figur 2 gezeigt, nur im zentralen Bereich der Wanne 4. In der Arbeitsstellung des Wischzylinders 2 ist der Zapfen 6a in Stützen 18a, 18b gelagert, die auf dem Gestell 18 befestigt sind. Die beiden Stützrollen 22 sind mit ihren Zapfen 6b in Vorsprüngen 21 gelagert, die an der Wanne 4 befestigt sind. Die Lagerflächen 23 werden von Schrägflächen zweier, auf dem Gestell 18 befestigter Stützen 18c gebildet. Die Achsen der Zapfen 6b der beiden Stützrollen 22 und die Achse des Zapfens 6a des Lagers 15 sind miteinander ausgerichtet und definieren die Schwenkachse 6. Die Neigung der Lagerflächen 23, die in einer gemeinsamen Ebene liegen, ist so gewählt, dass sie wenigstens näherungsweise senkrecht zur erwähnten Ebene T', also auch senkrecht zur Tangentialebene T, orientiert sind. Durch die beschriebene Lagerung wird erreicht, dass die Wanne 4 nicht nur um die erwähnte Schwenkachse 6, im Sinne des Pfeils F3 nach Figur 1, sondern auch im Sinne des Pfeils F3′ um eine Schwenkachse 6′ kippbar ist, die senkrecht auf der ersterwähnten Schwenkachse 6 steht und die Wischzylinderdrehachse schneidet. Somit definieren die schrägen Lagerflächen 23 und das Lager 15 mit seinem sphärischen Lagerteil eine Schwenkbewegung mit zwei rotativen Freiheitsgraden um die Schwenkachsen 6 und 6′, wodurch eine gleichförmige Anpressung des Wischzylinders 2 gegen den Plattenzylinder 1 über die gesamte Zylinderlänge gewährleistet wird.

Die Lagerflächen 23 für die Stützrollen 22 könnten auch am Schlitten 20 befestigt sein, die Befestigung am Gestell 18 ist jedoch zur Erzielung einer erhöhten Steifigkeit vorteilhafter.

Auf jeder Seite des Wischzylinders 2 ist an der Wanne 4 unterhalb des Lagers 3a eine insgesamt mit 7 bezeichnete Stellstange mittels eines Zapfens 5 angelenkt. Das andere Ende dieser Stellstange 7 ist mittels eines Zapfens 9a an einem Gleitstück 9 angelenkt, welches auf einem horizontalen, ebenen Widerlager 10, das von der Oberfläche des Schlittens 20 gebildet wird, im Sinne der Pfeile F4, F5 hin- und herschiebbar ist, das heisst die Verschiebungsrichtung liegt parallel zu einer senkrecht zur Wischzylinderachse 3 stehenden Ebene. Dabei bildet die Stellstange 7 mit der Auflagefläche des Widerlagers 10 einen spitzen Winkel. Zur Erzeugung des Anpressdrucks dient eine auf das Gleitstück 9 wirkende Stellvorrichtung, die im betrachteten Ausführungsbeispiel aus einem Stellantrieb 13 in Form eines elektrischen Stellmotor und einem von diesem angetriebenen Stellgetriebe 12 mit einer Verstellspindel 11 besteht, welche in Längsrichtung verschiebbar und am Gleitstück 9 befestigt ist. Das Stellgetriebe 12 kann insbesondere ein Schneckengetriebe enthalten.

Bei den Stellstangen 7 kann es sich im Prinzip um starre einteilige Arme handeln. Bei Verschiebung des Gleitstücks 9 durch die Stellvorrichtung im Sinne des Pfeils F4 wird der Wischzylinder 2 von den Stellstangen 7 stärker gegen den Plattenzylinder 1 gedrückt, wobei die Wanne 4 im Sinne des gekrümmten Pfeils F3 um ihre Schwenkachse 6 aufwärtskippt. Genauer gesagt ist die Bewegung der Wanne 4 mittels der Stellstangen 7 eine Ueberlagerung zweier Schwenkbewegungen um die Schwenkachsen 6 und 6′. Bei Verschiebung des Gleitstücks 9 in entgegengesetzter Richtung im Sinne des Pfeils F5 wird der Anpressdruck verringert. Da die Wanne 4 insgesamt verstellt wird, haben die Reinigungselemente (Rakeln 16, Bürsten 17) natürlich immer die gleiche geometrische Lage zum Wischzylinder 2.

Die Anordnung kann z.B. so getroffen sein, dass ausgehend von einer Anfangsstellung des Wischzylinders 2, in welcher er mit bestimmter Kraft gegen den Plattenzylinder 1 drückt, der Stellbereich des Gleitstücks 9 zwischen -7,0 mm (im Sinne einer Verringerung des Anpressdrucks) und +5,6 mm (im Sinne einer Verstärkung des Anpressdrucks) beträgt, und der entsprechende Stellbereich des Wischzylinders zwischen etwa -2,0 mm und +1,5 mm liegt. Das Verhältnis der Stellbereiche des Wischzylinders 2 und des Gleitstücks 9 entspricht also einer Untersetzung der Verstellung und hängt natürlich vom Winkel zwischen der Längsachse der Stellstangen 7 und der Auflagefläche des Widerlagers 10 ab. Eine Aenderung des Anpressdrucks kann ohne weiteres während des Druckbetriebs erfolgen.

Im Beispiel nach Figur 1 verläuft die Wirkungsrichtung der von den Stellstangen 7 ausgeübten Kraft näherungsweise senkrecht zu der Verbindungslinie L zwischen der Schwenkachse 6 und dem Angriffspunkt dieser Kraft, also dem Zapfen 5.

Vorzugsweise wird der Anpressdruck des Wischzylinders 2 beim Betrieb der Druckmaschine auf einem vorgegebenen konstanten Wert gehalten. Zu diesem Zwecke ist an jeder Stellstange 7 ein Kraftmessgerät 8 installiert, welches als Istwertgeber zu einem Druckregelsystem gehört und ständig den Istwert des Anpressdrucks bzw. der Anpresskraft meldet. Beim Kraftmessgerät kann es sich zum Beispiel um eine Kraftmessdose mit Dehnmesstreifen handeln, wobei die Deformation in die Verstimmung einer Wheathstone-Brücke umgewandelt und diese Verstimmung mit einem Messverstärker gemessen wird.

Die beschriebene geometrische Anordnung der Schwenkachse 6 zur Wischzylinderdrehachse 3 hat dabei den Vorteil, dass die Reibungskräfte zwischen Wischzylinder 2 und Plattenzylinder 1 praktisch nicht oder nur unbedeutend in die Messung der Anpresskraft eingehen.

Der Stellantrieb 13 wird als Funktion der Differenz zwischen diesem Istwert und dem vorgegebenen Sollwert der Anpresskraft gesteuert. Dieser Sachverhalt ist in Figur 1 schematisch durch eine vom Kraftmessgerät 8 zum Stellantrieb 13 führende Leitung 14 veranschaulicht.

Gemäss der bevorzugten Ausführungsform nach Figur 1 besteht ein Teil der Stellstange 7 aus einem Hydraulikzylinder 7d, an welchem ein am Gleitstück 9 angelenkter Arm 7e, der das Kraftmessgerät 8 trägt, befestigt ist. Die Kolbenstange 7c des Kolbens dieses Hydraulikzylinders 7d liegt am einen Ende einer Druckfeder 7b an, deren anderes Ende auf einen am Zapfen 5 angelenkten Arm 7a wirkt. Der Hydraulikzylinder 7d bildet einen praktisch starren Abschnitt der Stellstange 7 und wird in der Arbeitsstellung des Wischzylinders 2 mit einem vorgegebenen Druck beaufschlagt, der beispielsweise 100 bar betragen kann. Mit diesem Hydraulikzylinder 7d lässt sich daher der Anpressdruck grob einstellen, während die Feineinstellung bzw. die Druckregelung durch Verschiebung des Gleitstücks 9 durchgeführt wird, wie vorstehend beschrieben. Gleichzeitig dient der Hydraulikzylinder 7d zum Anstellen und Abstellen des Wischzylinders.

Die Druckfedern 7b bewirken eine federnde Anlage des Wischzylinders 2 am Plattenzylinder 1. Auf die Druckfedern 7b kann auch verzichtet werden, in diesem Falle ist die Kolbenstange des Hydraulikzylinders 7d direkt an der Wanne 4 angelenkt.

Die beschriebene Anordnung von Stellstange 7, Gleitstück 9 und Stellvorrichtung 11, 12, 13 hat den Vorteil, dass die Stellvorrichtung nicht ständig den starken Anpressdruck des Wischzylinders 2 aufnehmen muss, vielmehr stützt sich der Wischzylinder 2 über die Stellstangen 7 und die Gleitstücke 9 auf dem Widerlager 10 ab.

Im betrachteten Beispiel ist der Wischzylinder 2 bei Nichtbetrieb vom Plattenzylinder 1 abrückbar. Zu diesem Zwecke ruht die Wanne 4 zusammen mit den Gleitstücken 9, dem Widerlager 10 und der Stellvorrichtung 11, 12, 13 auf dem verschiebbaren Schlitten 20, und der Zapfen 6a ist in den Stützen 18a, 18b des Gestells 18 längsverschiebbar gelagert und verstellbar, so dass er zur Freigabe der Wanne 4 aus dem Lager 15 herausgezogen werden kann. Dazu dient, wie schematisch in Figur 2 dargestellt, ein in der Stütze 18a installierter Stellzylinder 19, an dessen Kolben 19a der Zapfen 6a befestigt ist. Bei ausgefahrenem Kolben 19a wird der Zapfen 6a in der gezeigten Arbeitsstellung, bei eingezogenem Kolben in der zurückgezogenen Ruhestellung gehalten, in welcher der Zapfen 6a aus der Oeffnung 15a des Lagers 15 entfernt ist. In dieser Ruhestellung kann die Wanne 4 durch Verschiebung des Schlittens 20 im Gestell 18 in Richtung des Pfeils F6 aus der in Figur 1 gezeigten Arbeitsstellung in eine vom Plattenzylinder 1 abgerückte Ausserbetriebsstellung und wieder zurück in ihre Arbeitsstellung bewegt werden. Dabei wird die Wanne 4, sobald die Stützrollen 22 von den Lagerflächen 23 abgehoben haben, von den Trägerteilen 20a des Schlittens 20 getragen. Nachdem die Wanne 4 wieder ihre Arbeitsstellung erreicht hat, in der sie sich mit den Stützrollen 22 auf den Lagerflächen 23 abstützt, wird der Zapfen 6a vom Stellzylinder 19 in das Lager 15 und die Lageröffnung der Stütze 18b eingeschoben, so dass die beschriebene Kippbarkeit der Wanne 4 gewährleistet ist.

Die Erfindung ist nicht auf die beschriebenen Ausführungsbeispiele beschränkt, sondern lässt hinsichtlich der Ausbildung der Wanne und ihrer Lagerung, der Stellstangen sowie der Stellvorrichtung mannigfache Varianten zu.

## Patentansprüche

1. Wischvorrichtung für den Plattenzylinder (1) einer Stichtiefdruckmaschine, mit einem Wischzylinder (2) und mit einer zur Aufnahme einer Reinigungsflüssigkeit und mechanischer Reinigungselemente dienenden Wanne (4), in deren gegenüberliegenden Seitenwänden (4a) der Wischzylinder (2) drehbar gelagert ist und welche selber um eine Schwenkachse (6) kippbar montiert ist und mitsamt dem Wischzylinder (2) der Wirkung einer Stellvorrichtung (11, 12, 13) unterliegt, die den Wischzylinder (2) mit einstellbarer Kraft um die Schwenkachse (6) gegen den Plattenzylinder (1) drückt, wobei diese Schwenkachse (6) wenigstens näherungsweise in derjenigen, durch die Wischzylinderdrehachse (3) gehenden Ebene (T') liegt, die parallel zu der durch die Berührungsstelle zwischen Wischzylinder (2) und Plattenzylinder (1) gehenden Tangentialebene (T) dieser beiden Zylinder ist und wobei der Drehsinn des Wischzylinderumfangs an der Berührungsstelle ungefähr auf die erwähnte Schwenkachse (6) hin gerichtet ist, dadurch gekennzeichnet, dass die Wanne (4) mittels eines Pendellagers (15) gelagert und beiderseits dieses Pendellagers mit Stützrollen (22) versehen ist, die sich frei abrollbar auf ebenen Lagerflächen (23) abstützen, welche wenigstens näherungsweise senkrecht zur erwähnten Tangentialebene (T) orientiert sind, wobei die Achsen dieser Stützrollen (22) miteinander fluchten und zusammen mit dem Pendellager (15) die erwähnte Schwenkachse (6) definieren und wobei die Wanne (4) ausserdem um eine senkrecht auf dieser Schwenkachse (6) stehende, die Wischzylinderdrehachse schneidende, zweite Schwenkachse (6') kippbar ist.

2. Wischvorrichtung nach Anspruch 1, dadurch gekennzeichnet, dass die Wirkungsrichtung der von der Stellvorrichtung (11, 12, 13) ausgeübten Kraft wenigstens näherungsweise senkrecht auf der Verbindungslinie (L) zwischen der Schwenkachse (6) der Wanne (4) und dem Angriffspunkt (5) der Stellvorrichtung steht.

3. Wischvorrichtung nach einem der Ansprüche 1 und 2, dadurch gekennzeichnet, dass die von der Stellvorrichtung (11, 12, 13) ausgeübte Kraft durch beiderseits des Wischzylinders (2) montierte Stellstangen (7) übertragen wird, welche auf die Wanne (4) wirken.

4. Wischvorrichtung nach Anspruch 3, dadurch gekennzeichnet, dass die Stellvorrichtung aus einem die Stellstangen (7) bewegenden Stellgetriebe (12), das vorzugsweise ein Schneckengetriebe aufweist, und einem dieses Stellgetriebe antreibenden Stellantrieb (13), vorzugsweise einem Stellmotor, besteht.

5. Wischvorrichtung nach Anspruch 3 oder 4, dadurch gekennzeichnet, dass das dem Wischzylinder (2) abgewandte Ende jeder Stellstange (7) an einem Gleitstück (9) angelenkt ist, das sich auf einem Widerlager (10) abstützt, dessen Auflagefläche mit der Längsachse der Stellstange (7) einen spitzen Winkel bildet, und dass dieses Gleitstück (9) auf dieser Auflagefläche durch das Ausgangsorgan der Stellvorrichtung (11, 12, 13) parallel zu einer senkrecht zur Wischzylinderachse stehenden Ebene verschiebbar ist, wobei dieses Ausgangsorgan vorzugsweise eine Verstellspindel (11) ist.

6. Wischvorrichtung nach Anspruch 5, dadurch gekennzeichnet, dass ein Teil der Stellstangen (7) aus je einem Hydraulikzylinder (7d) besteht, der mit vorgebbarem, konstantem Druck beaufschlagbar ist.

7. Wischvorrichtung nach einem der Ansprüche 1 bis 6, dadurch gekennzeichnet, dass die von der Stellvorrichtung (11, 12, 13) auf den Wischzylinder (2) ausgeübten Kräfte unter Zwischenschaltung von Druckfedern (7b) übertragen werden.

8. Wischvorrichtung nach einem der Ansprüche 1 bis 7, dadurch gekennzeichnet, dass wenigstens ein den Istwert des Anpressdrucks des Wischzylinders (2) messendes Kraftmessgerät (8) vorgesehen ist und dass die erwähnte Stellvorrichtung (11, 12, 13) zusammen mit dem Kraftmessgerät (8) ein Druckregelsystem bildet, welches den Anpressdruck des Wischzylinders (2) während des Betriebs auf einem vorgebbaren Sollwert konstant hält.

9. Wischvorrichtung nach den Ansprüchen 4 und 8, dadurch gekennzeichnet, dass Kraftmessgeräte (8) an jeder der Stellstangen (7) angebracht sind.

10. Wischvorrichtung nach einem der Ansprüche 1 bis 9, dadurch gekennzeichnet, dass die Wanne (4) in ihrem zentralen Bereich mittels des erwähnten, an ihrer Rückseite vorstehenden Pendellagers (15) auf einem die Schwenkachse (6) bildenden Zapfen (6a) gelagert und dieser Zapfen in Längsrichtung verschiebbar am Gestell (18) der Druckmaschine montiert und zwischen einer in die Oeffnung (15a) des Lagers (15) eingreifenden Arbeitsstellung und einer das Lager (15) und die Wanne (4) freigebenden Ruhestellung verstellbar ist, und dass die Wanne (4) mitsamt der Stellvorrichtung (11, 12, 13) im erwähnten Gestell (18) vom Plattenzylinder (1) abrückbar montiert ist, wobei nach Verschieben der Wanne (4) aus ihrer abgerückten Stellung in ihre Arbeitsstellung der erwähnte Zapfen (6a) in das erwähnte Lager (15) eingeschoben wird.

## Claims

1. A wiping device for the plate cylinder (1) of an intaglio printing machine, with a wiping cylinder (2) and with a trough (4) for receiving the cleaning fluid and mechanical cleaning elements, the wiping cylinder (2) being mounted rotatably in opposite side walls (4a) of the trough (4), the trough (4) being mounted tiltably about a pivot axis (6) and, together with the wiping cylinder (2), being subjected to the effect of an adjusting device (11, 12, 13) which presses the wiping cylinder (2) with adjustable force about the pivot axis (6) against the plate cylinder (1), this pivot axis (6) lying at least approximately in that plane (T') which passes through the axis of rotation (3) of the wiping cylinder and which is parallel to the tangential plane (T) of the wiping cylinder (2) and plate cylinder (1) passing through the point of contact between these two cylinders, the direction of rotation of the circumference of the wiping cylinder at the point of contact pointing approximately to the said pivot axis (6), characterized in that the trough (4) is mounted by means of a pendulum bearing (15), said trough being provided with supporting rollers (22) on both sides of said pendulum bearing, said supporting rollers being supported in a freely rollable manner on plane bearing faces (23) oriented at least approximately perpendicularly to said tangential plane (T), the axes of said supporting rollers (22) being aligned with one another and, together with the pendulum bearing (15), defining said pivot axis (6), said trough (4) being moreover tiltable about a second pivot axis (6') perpendicular to said pivot axis (6) and intersecting the axis of rotation of the wiping cylinder.

2. The wiping device as claimed in claim 1, characterized in that the effective direction of the force exerted by the adjusting device (11, 12, 13) is at least approximately perpendicular to the connecting line (L) between the pivot axis (6) of the trough (4) and the engagement point (5) of the adjusting device.

3. The wiping device as claimed in claims 1 and 2, characterized in that the force exerted by the adjusting device (11, 12, 13) is transmitted by adjusting rods (7) which are mounted on both sides of the wiping cylinder (2) and which act on the trough (4).

4. The wiping device as claimed in claim 3, characterized in that the adjusting device comprises an adjusting gear (12), having preferentially a worm gear, moving the adjusting rods (7), and an actuating drive (13), preferentially a servomotor, driving this adjusting gear.

5. The wiping device as claimed in claim 3 or 4, characterized in that the end of each adjusting rod (7) facing away from the wiping cylinder (2) is articulated on a sliding piece (9) supported on an abutment (10), the bearing face of which forms an acute angle with the longitudinal axis of the adjusting rod (7), and that this sliding piece (9) is displaceable on this bearing face by means of the output member of the adjusting device (11, 12, 13) in parallel with a plane perpendicular to the axis of the wiping cylinder, this output member being preferentially an adjusting spindle (11).

6. The wiping device as claimed in claim 5, characterized in that part of each of the adjusting rods (7) comprises a hydraulic cylinder (7d) which can be subjected to a predeterminable constant pressure.

7. The wiping device as claimed in one of claims 1 to 6, characterized in that the forces exerted on the wiping cylinder (2) by the adjusting device (11, 12, 13) are transmitted with the interposition of compression springs (7b).

8. The wiping device as claimed in one of claims 1 to 7, characterized in that it includes at least one dynamometer (8) for measuring the actual value of the pressing force of the wiping cylinder (2), and in that said adjusting device (11, 12, 13) forms, together with the dynamometer (8), a pressure regulating system which keeps the pressing force of the wiping cylinder (2) constant at a predeterminable desired value during operation.

9. The wiping device as claimed in claims 4 and 8, characterized in that dynamometers (8) are attached to each of the adjusting rods (7).

10. The wiping device as claimed in one of claims 1 to 9, characterized in that the trough (4) is mounted in its central region by means of said pendulum bearing (15), projecting on its rear side, on a journal (6a) forming the pivot axis (6), and this journal is mounted on the stand (18) of the printing machine displaceably in the longitudinal direction and is adjustable between a working position engaging into the orifice (15a) of the bearing (15) and a position of rest releasing the bearing (15) and trough (4) and that the trough (4), together with the adjusting device (11, 12, 13), is mounted in said stand (18) so as to be movable off from the plate cylinder (1), said journal (6a) being pushed into said bearing (15) after the displacement of the trough (4) out of its moved-off position into its working position.

## Revendications

1. Dispositif d'essuyage pour le cylindre porte-plaques (1) d'une machine d'impression taille-douce avec un cylindre d'essuyage (2) et avec un bac (4) servant à recevoir le liquide de nettoyage et des éléments de nettoyage mécaniques, le cylindre d'essuyage (2) étant monté de manière rotative dans des parois latérales opposées (4a) du bac (4), le bac (4) étant lui-même monté de manière basculable autour d'un axe de pivotement (6) et étant soumis avec le cylindre d'essuyage (2) à l'action d'un dispositif de réglage (11, 12, 13), qui appuie le cylindre d'essuyage (2) avec une force réglable, autour de l'axe de pivotement (6) contre le cylindre porte-plaques (1), cet axe de pivotement (6) se trouvant au moins approximativement dans le plan (T') passant par l'axe de rotation (3) du cylindre d'essuyage et parallèle au plan (T) tangentiel au cylindre d'essuyage (2) et au cylindre porte-plaques (1) au point de contact entre ces deux cylindres, le sens de rotation de la périphérie du cylindre d'essuyage au point de contact étant dirigé à peu près vers l'axe de pivotement (6), caractérisé en ce que le bac (4) est monté au moyen d'un palier à balancier (15) et est muni des deux côtés de ce palier à balancier de rouleaux d'appui (22) qui s'appuient libres en rotation sur des surfaces-supports planes (23) approximativement perpendiculaires audit plan tangentiel (T), les axes de ces rouleaux d'appui (22) étant alignés et définissant avec le palier à balancier (15) ledit axe de pivotement (6), le bac (4) étant en outre basculable autour d'un deuxième axe de pivotement (6') perpendiculaire à l'axe de pivotement (6) et coupant l'axe de rotation du cylindre d'essuyage.

2. Dispositif d'essuyage selon la revendication 1, caractérisé en ce que la direction d'action de la force exercée par le dispositif de réglage (11, 12, 13) est au moins approximativement perpendiculaire à la ligne de liaison (L) entre l'axe de pivotement (6) du bac (4) et le centre de poussée du dispositif de réglage (5).

3. Dispositif d'essuyage selon la revendication 1 et 2, caractérisé en ce que la force exercée par le dispositif de réglage (11, 12, 13) est transmise par des tiges de réglage (7) montées des deux côtés du cylindre d'essuyage (2), ces tiges de réglage (7) agissant sur le bac (4).

4. Dispositif d'essuyage selon la revendication 3, caractérisé en ce que le dispositif de réglage est constitué d'un engrenage de réglage (12) actionnant les tiges de réglage (7) et présentant de manière préférentielle un engrenage à vis sans fin et d'un entraînement de réglage (13) (de manière préférentielle un servo-moteur) actionnant cet engrenage de réglage.

5. Dispositif d'essuyage selon la revendication 3 ou 4, caractérisé en ce que l'extrémité de chaque tige de réglage (7) non dirigée vers le cylindre d'essuyage (2) est articulée à un coulisseau (9) s'appuyant sur une butée (10) dont la surface de support forme un angle aigu avec l'axe longitudinal de la tige de réglage (7), et que ce coulisseau (9) est déplaçable sur cette surface de support par l'organe de sortie du dispositif de réglage (11, 12, 13) parallèlement à un plan orthogonal à l'axe du cylindre d'essuyage, cet organe de sortie étant de manière préférentielle une tige de réglage (11).

6. Dispositif d'essuyage selon la revendication 5, caractérisé en ce qu'une partie de chaque tige de réglage (7) est constituée d'un vérin hydraulique (7d) pouvant être soumis à une pression constante prédéterminée.

7. Dispositif d'essuyage selon l'une des revendications 1 à 6, caractérisé en ce que les forces exercées par le dispositif de réglage (11, 12, 13) sur le cylindre d'essuyage (2) sont transmises en intercalant des ressorts à pression (7b).

8. Dispositif d'essuyage selon l'une des revendications de 1 à 7, caractérisé en ce qu'au moins un dynamomètre (8) est prévu pour mesurer la valeur réelle de la force d'application du cylindre d'essuyage (2) et que ledit dispositif de réglage (11, 12, 13) forme avec le dynamomètre (8) un système de régulation de pression maintenant la force d'application du cylindre d'essuyage (2) à une valeur désirée constante pendant le fonctionnement.

9. Dispositif d'essuyage selon les revendications 4 et 8, caractérisé en ce que des dynamomètres (8) sont disposés sur chaque tige de réglage (7).

10. Dispositif d'essuyage selon l'une des revendications 1 à 9, caractérisé en ce que le bac (4) est monté dans sa partie centrale sur un pivot (6a) formant l'axe de pivotement (6) au moyen dudit palier à balancier (15), saillant sur sa partie arrière, de manière préférentielle un palier à balancier, ce pivot (6a) étant monté sur le bâti (18) de la machine d'impression de manière déplaçable en direction longitudinale et étant réglable entre une position de fonctionnement pénétrant dans l'ouverture (15a) du palier (15) et une position de repos libérant palier (15) et bac (4) et que le bac (4) est monté avec le dispositif de réglage (11, 12, 13) dans ledit bâti (18) de façon à pouvoir être éloigné du cylindre de plaques (1), ledit pivot (6a) étant poussé dans ledit palier (15) lorsque le bac (4) est déplacé de sa position éloignée dans sa position de fonctionnement.
